# EUROPÄISCHE PATENTANMELDUNG

(11) **EP 4 666 899 A1**
(43) Veröffentlichungstag der Anmeldung: **24.12.2025**
(21) Anmeldenummer: 24183211.2
(22) Anmeldetag: 19.06.2024
(51) Int. Cl.: A43C 7/00, A43C 7/06

(54) **SCHNÜRSENKELFIXIERVORRICHTUNG ZUR FIXIERUNG EINES SCHNÜRSENKELS EINES GESCHNÜRTEN SCHUHS, EIN SCHUHSET SOWIE EIN VERFAHREN ZUR HERSTELLUNG UND EINE VERWENDUNG EINER SCHNÜRSENKELFIXIERVORRICHTUNG**

(71) Anmelder: Kussin, Daniel, 25462 Rellingen (DE)
(72) Erfinder: Kussin, Daniel, 25462 Rellingen (DE)
(74) Vertreter: Eisenführ Speiser

(57) **Zusammenfassung**

Schnürsenkelfixiervorrichtung (1) zur Fixierung eines Schnürsenkels (2) eines geschnürten Schuhs (3), aufweisend ein gewebtes Kunststoffband (10), welches sich zwischen einem ersten Längsende (11) und einem zweiten Längsende (12) erstreckt, wobei das Kunststoffband (10) in einem Bereich des ersten Längsendes mit einem Bereich des zweiten Längsendes verbunden ist, so dass das Kunststoffband (10) ringförmig ausgebildet ist, und eine Verbindungsschnittstellen-Verstärkungseinheit (20) zur Verstärkung der Verbindung des Kunststoffbandes (10) in den Bereichen des ersten und zweiten Längsendes zumindest teilweise an dem Bereich des ersten und/oder zweiten Längsendes befestigt ist, dadurch gekennzeichnet, dass das Kunststoffband (10) Kunststofffäden eines ersten Kunststoffes und Kunststofffäden eines zweiten Kunststoffes, der von dem ersten Kunststoff verschieden ist, umfasst, wobei der erste Kunststoff eine erste Reißdehnung aufweist und der zweite Kunststoff eine zweite Reißdehnung aufweist, wobei die erste Reißdehnung kleiner ist als die zweite Reißdehnung, und der erste Kunststoff eine erste Reißfestigkeit aufweist und der zweite Kunststoff eine zweite Reißfestigkeit aufweist, wobei die erste Reißfestigkeit größer ist als die zweite Reißfestigkeit.

## Beschreibung

Die Erfindung betrifft eine Schnürsenkelfixiervorrichtung zur Fixierung eines Schnürsenkels eines geschnürten Schuhs. Darüber hinaus betrifft die Erfindung ein Schuhset. Ferner betrifft die Erfindung ein Verfahren zur Herstellung einer Schnürsenkelfixiervorrichtung zur Fixierung eines Schnürsenkels eines geschnürten Schuhs. Schließlich betrifft die Erfindung eine Verwendung der Schnürsenkelfixiervorrichtung zur Fixierung eines Schnürsenkels eines geschnürten Schuhs.

Es ist allgemein bekannt, dass sich bei geschnürten Schuhen der Knoten der Schnürsenkel lösen kann. Die Gründe sind vielfältig, liegen aber häufig am Material der Schnürsenkel, der falschen Knotentechnik oder aber an äußeren Einwirkungen auf den Knoten, wie dies beim Sport, insbesondere bei Ballsportarten, wie beispielsweise beim Fußball, Rugby, Handball, etc., häufig der Fall ist.

Insbesondere aus dem Sportbereich ist es bekannt, die Schuhe mit Klebeband zu umwickeln, um ein Lösen der geknoteten Schnürsenkel zu verhindern. Dies ist aber aus verschiedenen Gründen nachteilig. So weist ein ausreichend reißfestes Klebeband in aller Regel wenig Flexibilität auf, was den Tragekomfort eines mit dem Klebeband umwickelten Schuhs minimiert. Insbesondere kann das Ballgefühl hierdurch eingeschränkt werden. Hinzu kommt, dass beim Entfernen des Klebebandes Klebstoffreste am Schuh verbleiben können, was die Lebensdauer der Schuhe beeinträchtigen kann sowie eine regelmäßige zeitaufwändige Reinigung erfordert. Hinzu kommt, dass das Klebeband nicht wiederverwendet werden kann und somit die Schuhe für jeden Einsatz mit neuem Klebeband umwickelt werden müssen.

Als Lösung ist es insofern bekannt, den Knoten eines geschnürten Schuhs mit einem Riemen mit Klettverschluss zu fixieren. Dies hat allerdings den Nachteil, dass dieser aufträgt, weshalb er nicht für alle Schuhe und Anwendungen geeignet ist. Dies gilt beispielsweise für Schuhe, die auch im Bereich des Mittelfußes bzw. der Wölbung im Bereich des Mittelfußes, eine im Wesentliche ebene Sohle aufweisen, die jedenfalls bei der Benutzung eng am Boden anliegen kann. Dies führt dazu, dass der Riemen im Bereich des Mittelfußes aufträgt und das Lauf- und Abrollverhalten beeinträchtigt. Ebenso trägt ein solcher Riemen auf der Oberseite des Fußes auf, was gerade bei Ballsportarten wie Fußball das Ballgefühl erheblich einschränken kann.

Es sind endlosumlaufende Riemen bekannt, welche dieses Problem minimieren. Durch die endlose Ausgestaltung dieser Riemen ist keine Verbindungsvorrichtung wie etwa ein Klettverschluss erforderlich, welche mit den zuvor skizzierten Nachteilen aufträgt. Der Tragekomfort wird durch die Verwendung von Silikon gewährleistet, welcher sich dank der elastischen Eigenschaften von Silikon passgenau an die jeweilige Fußform bzw. Schuhform anpasst. Diese endlosumlaufenden Riemen haben jedoch im Wesentlichen zwei Nachteile: Sie reißen bereits nach vergleichsweise kurzer Anwendungsdauer, insbesondere im Sportbereich, und haben insbesondere auf glatten Böden, zum Beispiel Hallenböden, Fliesenböden, Holzböden, etc., aufgrund des Silikons einen "Stoppeffekt". Die Schuhe mit den Endlosriemen aus Silikon verhalten sich somit anders als Schuhe ohne diese Riemen, führen also zu einem abweichenden Nutzenerlebnis. Hinzu kommt, dass der "Stoppeffekt" das Verletzungsrisiko erhöhen dürfte, insbesondere bei schnellen Richtungswechseln wie sie insbesondere im Sport üblich sind. Denn der "Stoppeffekt" des Riemens bedingt bei Beschleunigungen, etwa bei Richtungswechseln, ein abruptes "Abbremsen" und verhindert ein schonendes "Ausgleiten".

Endlosumlaufende Riemen aus Silikon sind beispielsweise aus GB 2 560 985 A und EP 4 205 593 A1 bzw. DE 10 2021 006 392 A1 bekannt. GB 2 560 985 A betrifft ein Silikonband mit vier Abschnitten, von denen zwei Abschnitte breiter sind als die beiden anderen Abschnitte. EP 4 205 593 A1 bzw. DE 10 2021 006 392 A1 betrifft die Verwendung eines Silikonbandes zur Fixierung der Enden eines Schnürsenkels einer Schnürung eines Schuhs in der Schnürstellung.

Der Erfindung liegt daher die Aufgabe zugrunde, eine Lösung bereitzustellen, welche die zuvor skizzierten Nachteile minimiert oder ausräumt. Insbesondere liegt der Erfindung die Aufgabe zugrunde, eine Schnürsenkelfixiervorrichtung, ein Schuhset und ein Verfahren zur Herstellung sowie eine Verwendung der Schnürsenkelfixiervorrichtung bereitzustellen, welche die zuvor skizzierten Nachteile minimiert oder ausräumt. Besonders bevorzugt liegt der Erfindung die Aufgabe zugrunde, eine Schnürsenkelfixiervorrichtung, ein Schuhset und ein Verfahren zur Herstellung sowie eine Verwendung der Schnürsenkelfixiervorrichtung bereitzustellen, welche Schnürsenkel eines geschnürten Schuhs während zuverlässig über langen Benutzungszeitraum fixiert und gleichermaßen das Lauf- und Ballgefühl im Vergleich zu einem geschnürten Schuh, dessen Schnürsenkel nicht fixiert werden, nicht verschlechtert werden.

Gemäß einem ersten Aspekt wird die Aufgabe durch eine Schnürsenkelfixiervorrichtung nach Anspruch 1 gelöst. Diese Schnürsenkelfixiervorrichtung ist eine Schnürsenkelfixiervorrichtung zur Fixierung eines Schnürsenkels eines geschnürten Schuhs.

Die Erfindung beruht auf der Erkenntnis, dass die Verwendung eines gewebten Kunststoffbandes aus zwei verschiedenen Kunststoffen, deren Reißdehnung und Reißfestigkeit voneinander abweichen, die Fixierung von Schnürsenkeln eines geschnürten Schuhs über einen im Vergleich zu bekannten Lösungen längeren Benutzungszeitraum ermöglichen, ohne den Tragekomfort, und insbesondere ohne das Ballgefühl einzuschränken. Hierzu ist vorgesehen, dass die erste Reißdehnung des ersten Kunststoffs im Vergleich zur zweiten Reißdehnung des zweiten Kunststoffs kleiner ist, die erste Reißfestigkeit des ersten Kunststoffs im Vergleich zur zweiten Reißfestigkeit des zweiten Kunststoffs größer ist. Die Verwendung des ersten Kunststoffs gewährleistet hierbei die Langlebigkeit der Schnürsenkelfixiervorrichtung und die Verwendung des zweiten Kunststoffs stellt sicher, dass das gewebte Kunststoffband die Schnürsenkel des geschnürten Schuhs fixiert, ohne den Tragekomfort einzuschränken.

Weiterhin hat die Verwendung von zwei Kunststoffen gegenüber bekannten Lösungen den Vorteil, dass diese trotz der flexiblen und reißfesten Eigenschaften aufgrund der gewebten Struktur eine atmungsaktive Schnürsenkelfixiervorrichtung bildet, was insoweit dem Tragekomfort der Schnürsenkelfixiervorrichtung zuträglich ist.

Insbesondere ermöglicht die Kombination des ersten und zweiten Kunststoffes eine vergleichsweise dünne Ausführung des gewebten Kunststoffbandes, so dass dieses bei der Benutzung im Vergleich zu bekannten Lösungen nicht so stark aufträgt. Hierdurch ist insbesondere bei Schuhen mit ebenen Sohlen im Vergleich zu bekannten Lösungen das Laufgefühl nicht so stark verändert. Hinzu kommt, dass das Ballgefühl nicht eingeschränkt wird.

Der geschnürte Schuh ist beispielsweise ein Sportschuh. Insbesondere kann der geschnürte Schuh ein Schuh sein, dessen Sohle einen oder mehrere Stollen und/oder einen oder mehrere Spikes aufweist. Ergänzend oder alternativ ist es denkbar, dass der Schuh ein Sportschuh für die Halle ist. Insbesondere kann es bevorzugt sein, dass der Schuh ein Schuh mit einer ebenen Sohle ist. Ein Schuh mit einer ebenen Sohle ist insbesondere im Bereich des Mittelfußes bzw. im Bereich der Wölbung des Mittelfußes eben. Dies bedeutet, dass bei der Verwendung des Schuhs, die Sohle im Bereich des Mittelfußes bzw. der Wölbung des Mittelfußes auf dem Boden aufliegen kann bzw. aufliegt. Ein ebener Schuh weist insbesondere im Bereich der Ferse keinen Absatz auf, so dass der hintere Teil der Sohle gegenüber dem vorderen Teil der Sohle abgesetzt ist.

Es ist vorgesehen, dass die erfindungsgemäße Schnürsenkelfixiervorrichtung zur Fixierung eines Schnürsenkels eines geschnürten Schuhs ein gewebtes Kunststoffband aufweist, welches sich zwischen einem ersten Längsende und einem zweiten Längsende erstreckt, wobei das Kunststoffband in einem Bereich des ersten Längsendes mit einem Bereich des zweiten Längsendes verbunden ist, so dass das Kunststoffband ringförmig ausgebildet ist. Vorzugsweise ist das Kunststoffband an seinen beiden Längsenden klebend verbunden. Ergänzend oder alternativ sind die beiden Längsenden des Kunststoffbandes miteinander vernäht.

Sofern sich in der vorliegenden Patentanmeldung ein Kunststoffband bezogen wird, ist dies das gewebte Kunststoffband, sofern dies nicht anderslautend definiert ist.

Das gewebte Kunststoffband weist eine Haupterstreckungsrichtung in Längsrichtung auf. Das Kunststoffband erstreckt sich in der Längsrichtung zwischen dem ersten und zweiten Längsende mit einer Kunststoffbandlänge. Vorzugsweise weist das Kunststoffband an dem jeweiligen Längsende eine Stirnseite auf. Die Stirnseite hat eine Breite, die der Kunststoffbandbreite entspricht und eine Dicke, die der Kunststoffbanddicke entspricht.

Insbesondere erstreckt sich das Kunststoffband zwischen zwei Umfangsseiten mit einer Kunststoffbandbreite in einer Querrichtung. Vorzugsweise ist die Kunststoffbandbreite kleiner als die Kunststoffbandlänge. Die Umfangsseiten sind vorzugsweise seitliche Stirnflächen des Kunststoffbandes. Insbesondere weisen die seitlichen Stirnflächen eine Länge auf, welche der Kunststoffbandlänge entspricht, und eine Dicke auf, die der Kunststoffbanddicke entspricht.

Ferner erstreckt sich das Kunststoffband mit einer Kunststoffbanddicke orthogonal zur Längsrichtung und Querrichtung des Kunststoffbandes zwischen einer Innenfläche und Außenfläche des Kunststoffbandes. Vorzugsweise ist die Kunststoffbanddicke kleiner als die Kunststoffbandbreite und/oder Kunststoffbandlänge.

Das Kunststoffband ist ausgehend von einem Ausgangszustand dehnbar. In dem Ausgangszustand wirkt von außen keine Kraft auf das Kunststoffband, welche das Kunststoffband dehnt. Insbesondere wirkt in dem Ausgangszustand von außen keine Kraft auf das Kunststoffband in Längsrichtung, welche das Kunststoffband dehnt. Vorzugsweise ist das Kunststoffband im Ausgangszustand in einem ungedehnten Zustand.

Es ist zu verstehen, dass die Kunststoffbandlänge und/oder Kunststoffbandbreite und/oder die Kunststoffbanddicke je nach Dehnung des Kunststoffbandes variieren kann. Beispielsweise ist bei einer Dehnung des Kunststoffbandes in Längsrichtung, wenn das Kunststoffband zur Fixierung der Schnürsenkel über einen Schuh gezogen worden ist, die Erstreckung des Kunststoffbandes im gedehnten Zustand größer als im Ausgangszustand. Bei einem entsprechend gedehnten Kunststoffband sind die Kunststoffbandbreite und die Kunststoffbanddicke im gedehnten Zustand jeweils kleiner als im Ausgangszustand.

Vorzugsweise weist das Kunststoffband in dem Ausgangszustand eine Kunststoffbandlänge von mindestens 150 mm, 180 mm, 200 mm, 220 mm, 250 mm oder 300 mm auf. Ergänzend oder alternativ weist das Kunststoffband in dem Ausgangszustand eine Kunststoffbandlänge von maximal 150 mm, 180 mm, 200 mm, 220 mm, 250 mm oder 300 mm auf.

Vorzugsweise weist das Kunststoffband in dem Ausgangszustand eine Kunststoffbandbreite von mindestens 5 mm, 10 mm, 15 mm, 20 mm, 25 mm, 30 mm, 35 mm oder 40 mm auf. Ergänzend oder alternativ weist das Kunststoffband in dem Ausgangszustand eine Kunststoffbandbreite von maximal 5 mm, 10 mm, 15 mm, 20 mm, 25 mm, 30 mm, 35 mm oder 40 mm auf.

Vorzugsweise weist das Kunststoffband in dem Ausgangszustand eine Kunststoffbanddicke von mindestens 0,5 mm, 0,75 mm, 1 mm, 1,25 mm, 1,5 mm, 2 mm, 2,5 mm oder 3 mm auf. Ergänzend oder alternativ weist das Kunststoffband in dem Ausgangszustand eine Kunststoffbanddicke von maximal 0,5 mm, 0,75 mm, 1 mm, 1,25 mm, 1,5 mm, 2 mm, 2,5 mm oder 3 mm auf.

Ergänzend weist die Schnürsenkelfixiervorrichtung eine Verbindungsschnittstellen-Verstärkungseinheit auf. Die Verbindungsschnittstellen-Verstärkungseinheit ist zur Verstärkung der Verbindung des Kunststoffbandes in den Bereichen des ersten und zweiten Längsendes zumindest teilweise an dem Bereich des ersten und/oder zweiten Längsendes befestigt.

Vorzugsweise ist die Verbindungsschnittstellen-Verstärkungseinheit ein Textilband. Insbesondere ist die Verbindungsschnittstellen-Verstärkungseinheit ein gewebtes Textilband. Das Textilband erstreckt sich in einer Längsrichtung zwischen zwei Stirnseiten mit einer Textilbandlänge. Das Textilband weist vorzugsweise in der Längsrichtung die Haupterstreckung auf. Ferner ist es bevorzugt, dass das Textilband sich in einer Querrichtung zwischen zwei seitlichen Stirnseiten mit einer Textilbandbreite erstreckt. Insbesondere erstreckt sich das Textilband orthogonal zur Längsrichtung und Querrichtung des Textilbandes mit einer Textilbanddicke zwischen einer Textilbandinnenseite und Textilbandaußenseite. Insbesondere ist die Textilbandlänge größer als die Textilbandbreite. Vorzugsweise ist die Textilbanddicke kleiner als die Textilbandlänge und/oder Textilbandbreite.

Das Textilband weist eine Textilband-Reißfestigkeit auf und eine Textilband-Reißdehnung auf. Vorzugsweise ist die Reißfestigkeit des Textilbandes, d.h. Textilband-Reißfestigkeit, größer als die Reißfestigkeit des ersten Kunststoffes und größer als die Reißfestigkeit des zweiten Kunststoffes. Insbesondere ist die Reißdehnung des Textilbandes, d.h. Textilband-Reißdehnung, kleiner als die Reißdehnung des ersten Kunststoffes und kleiner als die Reißdehnung des zweiten Kunststoffes.

Vorzugsweise ist das Textilband in solcher Weise an dem Kunststoffband befestigt, dass sich die Haupterstreckungsrichtung des Textilbandes orthogonal zur Haupterstreckungsrichtung des Kunststoffbandes erstreckt. Insbesondere ist das Textilband in solcher Weise an dem Kunststoffband befestigt, dass das Kunststoffband vom Textilband umwickelt ist.

Vorzugsweise ist die Textilbandlänge mindestens doppelt so groß wie die Kunststoffbandbreite. Insbesondere ist die Textilbandlänge mindestens dreimal so groß wie die Kunststoffbandbreite oder die Textilbandlänge entspricht der dreifachen Kunststoffbandbreite.

Vorzugsweise ist die Textilbandbreite größer als die Kunststoffbandbreite und kleiner als die Kunststoffbandlänge. Insbesondere ist die Textilbandbreite maximal doppelt so groß wie die Kunststoffbandbreite.

Das Kunststoffband der Schnürsenkelfixiervorrichtung umfasst Kunststofffäden eines ersten Kunststoffes und Kunststofffäden eines zweiten Kunststoffes, der von dem ersten Kunststoff verschieden ist. Der erste Kunststoff weist eine erste Reißdehnung auf und der zweite Kunststoff weist eine zweite Reißdehnung auf, wobei die erste Reißdehnung kleiner ist als die zweite Reißdehnung. Die Reißdehnung des Kunststoffbandes ist insoweit in bevorzugter Weise durch die Reißdehnung des ersten Kunststoffes beschränkt. Die Reißdehnung beschreibt hierbei die Fähigkeit des jeweiligen Kunststoffes, seine Form oder Erstreckung unter Krafteinwirkung zu verändern. Die Reißdehnung der beiden Kunststoffe repräsentiert somit die prozentuale Längenänderung des jeweiligen Kunststoffes nach dem Riss im Verhältnis zur Anfangslänge. Die Reißdehnung ist somit ein Kennwert für die mechanische Belastbarkeit des jeweiligen Kunststoffes. Bei einer Dehnung des Kunststoffbandes in dessen Längsrichtung beschreibt die Reißdehnung also, wie weit die jeweiligen Kunststoffe "verlängert" werden können, ohne dass diese reißen.

Ergänzend weist der erste Kunststoff eine erste Reißfestigkeit auf und der zweite Kunststoff weist eine zweite Reißfestigkeit auf, wobei die erste Reißfestigkeit größer ist als die zweite Reißfestigkeit. Die Reißfestigkeit ist bei einem Zugversuch die Zugspannung im Augenblick des Reißens des Prüfkörpers. Somit ist die erste Reißfestigkeit des ersten Kunststoffes die Zugspannung im Augenblick des Reißens der Kunststofffäden des ersten Kunststoffs. Entsprechend ist die zweite Reißfestigkeit des zweiten Kunststoffes die Zugspannung im Augenblick des Reißens der Kunststofffäden des zweiten Kunststoffs.

Vorzugsweise umfasst der erste Kunststoff mindestens 10, 20, 30, 40, 50, 60, 70, 80, 90, 100, 110, 120, 130, 140, 150, 160, 170, 180, 190 oder 200 Kettenfäden und mindestens einen Schußfaden. Vorzugsweise ist der erste Kunststoff durch mindestens 50 Denier, 100 Denier, 150 Denier, 200 Denier, 250 Denier, 300 Denier, 350 Denier, 400 Denier, 450 Denier oder 500 Denier gekennzeichnet.

Ferner ist es bevorzugt, dass das Kunststoffband einen dritten Kunststoff aufweist, der von dem ersten und/oder zweiten Kunststoff verschieden ist. Vorzugsweise ist der dritte Kunststoff ein Polyester.

Vorzugsweise ist der Anteil des dritten Kunststoffs kleiner als der Anteil des ersten Kunststoffs und/oder als der Anteil des zweiten Kunststoffs. Vorzugsweise liegt der Anteil des ersten Kunststoffs am Kunststoffband bei mindestens 10 %, 15 %, 20 %, 25 %, 30 %, 35 %, 40 %, 45 % oder 50 %. Ergänzend oder alternativ liegt der Anteil des ersten Kunststoffs am Kunststoffband maximal bei 10 %, 15 %, 20 %, 25 %, 30 %, 35 %, 40 %, 45 % oder 50 %. Ferner ist es bevorzugt, dass der Anteil des zweiten Kunststoffs am Kunststoffband bei mindestens 30 %, 35 %, 40 %, 45 %, 50 %, 55 %, 60 %, 65 %, 70 %, 80 %, 85 % oder 90 % liegt. Ergänzend oder alternativ liegt der Anteil des zweiten Kunststoffs am Kunststoffband maximal bei 30 %, 35 %, 40 %, 45 %, 50 %, 55 %, 60 %, 65 %, 70 %, 80 %, 85 % oder 90 %. Der Anteil des dritten Kunststoffs liegt insbesondere bei mindestens 0,5 %, 1 %, 1,5 %, 2 %, 2,5 %, 3 %, 3,5 %, 4 %, 4,5 % oder 5 %. Ergänzend oder alternativ ist es bevorzugt, dass der Anteil des dritten Kunststoffs bei mindestens 0,5 %, 1 %, 1,5 %, 2 %, 2,5 %, 3 %, 3,5 %, 4 %, 4,5 % oder 5 % liegt.

Gemäß einer bevorzugten Ausführungsform der Schnürsenkelfixiervorrichtung ist die erste Reißdehnung mindestens um den Faktor 10 kleiner als die zweite Reißdehnung. Ergänzend oder alternativ ist gemäß dieser Ausführungsform die erste Reißdehnung maximal um den Faktor 50 kleiner als die zweite Reißdehnung. Ergänzend oder alternativ ist es bevorzugt, dass die zweite Reißfestigkeit um den Faktor 10 kleiner ist als die erste Reißfestigkeit und/oder die zweite Reißfestigkeit maximal um den Faktor 50 kleiner ist als die erste Reißfestigkeit. Es kann auch bevorzugt sein, dass die erste Reißdehnung mindestens um den Faktor 2, 5, 15, 20, 25, 30, 35, 40, 45 oder 50 kleiner ist als die zweite Reißdehnung. Ergänzend oder alternativ kann es bevorzugt sein, dass die erste Reißdehnung maximal um den Faktor 2, 5, 10, 15, 20, 25, 30, 35, 40, 45 oder 50 kleiner ist als die zweite Reißdehnung.

Vorzugsweise beträgt die erste Reißdehnung mindestens 5 %, 10 %, 15 %, 20 %, 25 %, 30 %, 35 %, 40 % oder 45 %. Ergänzend oder alternativ beträgt die erste Reißdehnung maximal 5 %, 10 %, 15 %, 20 %, 25 %, 30 %, 35 %, 40 % oder 45 %.

Vorzugsweise liegt die zweite Reißdehnung in einem Bereich von mindestens 50 %, 100 %, 150 %, 200 %, 250 %, 300 %, 350 %, 400 %, 450 %, 500 %, 550 %, 600 %, 650 %, 700 %, 750 %, 800 %, 850 %, 900 %, 950 % oder 1000 % und/oder maximal 50 %, 100 %, 150 %, 200 %, 250 %, 300 %, 350 %, 400 %, 450 %, 500 %, 550 %, 600 %, 650 %, 700 %, 750 %, 800 %, 850 %, 900 %, 950 % oder 1000 %. Die Reißdehnung kann mittels einer Prüfmethode nach ISO 527-1/-2 erfasst werden.

Vorzugsweise wird die Reißdehnung und/oder Reißfestigkeit mittels einer Prüfmethode nach ISO 527-1/-2 und/oder DIN 53504 bestimmt.

Nach einer bevorzugten Fortbildung der Schnürsenkelfixiervorrichtung ist der Anteil der Kunststofffäden des ersten Kunststoffes am Kunststoffband kleiner als der Anteil der Kunststofffäden des zweiten Kunststoffes am Kunststoffband.

Vorzugsweise haben die Kunststofffäden des ersten Kunststoffes einen Anteil von mindestens 5 %, 10 %, 15 %, 20 %, 25 %, 30 %, 35 %, 40 %, 45 %, 50 %, 55 %, 60 %, 65 % oder 70 % an den Kunststofffäden des Kunststoffbandes. Ergänzend oder alternativ ist es bevorzugt, dass die Kunststofffäden des ersten Kunststoffes einen Anteil von maximal 5 %, 10 %, 15 %, 20 %, 25 %, 30 %, 35 %, 40 %, 45 %, 50 %, 55 %, 60 %, 65 % oder 70 % an den Kunststofffäden des Kunststoffbandes haben.

Vorzugsweise haben die Kunststofffäden des zweiten Kunststoffes einen Anteil von mindestens 20 %, 25 %, 30 %, 35 %, 40 %, 45 %, 50 %, 55 %, 60 %, 65 %, 70 %, 75 %, 80 %, 85 %, 90 % oder 95 % an den Kunststofffäden des Kunststoffbandes. Ergänzend oder alternativ ist es bevorzugt, dass die Kunststofffäden des zweiten Kunststoffes einen Anteil von maximal 20 %, 25 %, 30 %, 35 %, 40 %, 45 %, 50 %, 55 %, 60 %, 65 %, 70 %, 75 %, 80 %, 85 %, 90 % oder 95 % an den Kunststofffäden des Kunststoffbandes haben.

Insbesondere ist es bevorzugt, dass die Kunststofffäden des ersten Kunststoffes einen Anteil an den Kunststofffäden des Kunststoffbandes von etwa 30 % haben und die Kunststofffäden des zweiten Kunststoffes einen Anteil an den Kunststofffäden des Kunststoffbandes von etwa 70 % haben.

Vorzugsweise liegt das Gewichtsverhältnis zwischen dem ersten Kunststoff und dem zweiten Kunststoff bei 2 zu 5.

Diese Aufteilung der Anteile hat den besondere Vorteile, eine besonders Reißfeste und ebenso elastische und flexible Schnürsenkelfixiervorrichtung bereitzustellen, welche eine lange Lebensdauer aufweist, ohne den Tragekomfort und das Ballgefühl am Fuß einzuschränken. Je nachdem, ob der Fokus auf einem höheren Tragekomfort liegen soll oder einer längeren Lebensdauer werden die Anteile des ersten und zweiten Kunststoffs gewählt. Grundsätzlich steigt der Tragekomfort, wenn der Anteil des zweiten Kunststoffs zunimmt, und die Lebensdauer nimmt zu, wenn der Anteil des ersten Kunststoffs zunimmt.

Ferner ist gemäß einer bevorzugten Fortbildung der Schnürsenkelfixiervorrichtung der erste Kunststoff Polyethylenterephthalat und/oder der zweite Kunststoff ein thermoplastisches Elastomer oder Elasthan.

Darüber hinaus sind nach einer bevorzugten Fortbildung der Schnürsenkelfixiervorrichtung Molekülketten des ersten Kunststoffes nicht vernetzt und Molekülketten des zweiten Kunststoffes sind vernetzt.

Weiterhin ist gemäß einer bevorzugten Fortbildung der Schnürsenkelfixiervorrichtung in das gewebte Kunststoffband mindestens ein Faden eingebracht und/oder auf das gewebte Kunststoffband mindestens ein Faden aufgebracht, der eine Reißfestigkeit aufweist, die größer ist als eine Reißfestigkeit des ersten Kunststoffes und/oder größer ist als eine Reißfestigkeit des zweiten Kunststoffes.

Gemäß einer weiteren bevorzugten Ausführungsform der Schnürsenkelfixiervorrichtung erstreckt sich der mindestens eine Faden zwischen dem ersten Längsende und dem zweiten Längsende des gewebten Kunststoffbandes. Vorzugsweise ist der mindestens eine Faden in einem Zick-Zack-Muster in das gewebte Kunststoffband eingebracht. Ergänzend oder alternativ ist der mindestens eine Faden vorzugsweise in einem Zick-Zack-Muster auf das gewebte Kunststoffband aufgebracht.

Vorzugsweise ist das Zick-Zack-Muster ein sägezahnförmiges Muster oder ein dreieckförmiges Muster. Vorzugsweise verläuft das Zick-Zack-Muster zwischen Wellentälern und Wellenbergen, wobei der Abstand zwischen einem Wellental und einem benachbarten Wellenberg der doppelten Amplitude entspricht. Vorzugsweise ist das Zick-Zack-Muster periodisch ausgebildet. Insbesondere weist das Zick-Zack-Muster eine konstante Periodenlänge und/oder Amplitude und/oder Frequenz auf. Insbesondere kann es bevorzugt sein, dass die Periodenlänge und/oder die Amplitude und/oder die Frequenz des Zick-Zack-Musters variiert.

Es kann bevorzugt sein, dass das Zick-Zack-Muster eine Wellenform ist. Insbesondere kann das Zick-Zack-Muster sinusförmig ausgebildet sein.

Vorzugsweise beträgt die Amplitude des Zick-Zack-Musters mindestens 5 %, 15 %, 20 %, 25 %, 30 %, 35 %, 40 % oder 45 % der Kunststoffbandbreite. Ergänzend oder alternativ beträgt die Amplitude des Zick-Zack-Musters maximal 5 %, 15 %, 20 %, 25 %, 30 %, 35 %, 40 % oder 45 % der Kunststoffbandbreite. Vorzugsweise beträgt die Amplitude des Zick-Zack-Musters mindestens 2 mm, 3 mm, 4 mm, 5 mm, 6 mm, 7 mm, 8 mm, 9 mm, 10 mm, 15 mm, 20 mm, 30 mm, 40 mm oder 50 mm der Kunststoffbandbreite. Ergänzend oder alternativ beträgt die Amplitude des Zick-Zack-Musters maximal 2 mm, 3 mm, 4 mm, 5 mm, 6 mm, 7 mm, 8 mm, 9 mm, 10 mm, 15 mm, 20 mm, 30 mm, 40 mm oder 50 mm der Kunststoffbandbreite.

Vorzugsweise ist der mindestens eine Faden an dem Kunststoffband befestigt, dass der Abstand zu den Umfangsseiten des Kunststoffbands mindestens 1 mm, 2 mm, 3 mm, 4 mm oder 5 mm beträgt. Insbesondere ist der mindestens eine Faden an dem Kunststoffband befestigt, dass der Abstand zu den Umfangsseiten des Kunststoffbands maximal 1 mm, 2 mm, 3 mm, 4 mm oder 5 mm beträgt.

Vorzugsweise beträgt die Periodenlänge des Zick-Zack-Musters mindestens 10 %, 20 %, 30 %, 40 %, 50 %, 60 %, 65 %, 70 %, 75 %, 80 %, 85 %, 90 %, 95 %, 100 %, 110 %, 120 %, 130 %, 140 %, 150 %, 200 %, 250 % oder 300 % der Amplitude des Zick-Zack-Musters. Ergänzend oder alternativ beträgt die Periodenlänge des Zick-Zack-Musters maximal 10 %, 20 %, 30 %, 40 %, 50 %, 60 %, 65 %, 70 %, 75 %, 80 %, 85 %, 90 %, 95 %, 100 %, 110 %, 120 %, 130 %, 140 %, 150 %, 200 %, 250 % oder 300 % der Kunststoffbandbreite.

Vorzugsweise ist der mindestens eine Faden jeweils ausschließlich in den jeweiligen Wellentälern und Wellenbergen des Zick-Zack-Musters mit dem gewebten Kunststoffband verbunden. Alternativ kann es bevorzugt sein, dass der mindestens eine Faden in den jeweiligen Wellentälern und Wellenbergen des Zick-Zack-Musters mit dem gewebten Kunststoffband verbunden ist sowie mindestens an einer weiteren Stelle zwischen den jeweiligen Wellentälern und Wellenbergen des Zick-Zack-Musters.

Ferner ist gemäß einer bevorzugten Fortbildung der Schnürsenkelfixiervorrichtung vorgesehen, dass der mindestens eine Faden ein Kevlar- oder Dyneema-Faden ist. Es kann bevorzugt sein, dass der mindestens eine Faden ein Nylonfaden ist.

Nach einer weiteren bevorzugten Fortbildung der Schnürsenkelfixiervorrichtung ist das Kunststoffband im Bereich des ersten Längsendes mit dem Bereich des zweiten Längsendes in solcher Weise verbunden, dass das erste Längsende und das zweite Längsende Stoß an Stoß anliegen oder der Bereich des ersten Längsendes mit dem Bereich des zweiten Längsendes überlappt.

Es ist zu verstehen, dass beim Stoß-an-Stoß-Anliegen die beiden Längsenden in bevorzugter Weise nicht überlappend angeordnet sind. Insbesondere kontaktieren sich die beiden Längsenden beim Stoß-an-Stoß-Anliegen an Stirnseiten des jeweiligen Längsendes. Dies hat insbesondere den Vorteil, dass das Kunststoffband ringförmig ausgestaltet werden kann, so dass das ringförmig ausgestaltete Kunststoffband eine konstante Kunststoffbanddicke aufweist. Insbesondere weist eine solche Schnürsenkelfixiervorrichtung im Bereich der miteinander verbundenen Längsenden keine größere Kunststoffbanddicke im Vergleich zu dem übrigen Bereich des Kunststoffbandes, der sich zwischen den Bereichen des ersten und zweiten Längsendes erstreckt, auf. Dies erhöht den Tragekomfort und gewährleistet ein vorteilhaftes Ballgefühl.

Es ist zu verstehen, dass bei der überlappenden Verbindung der Bereiche der beiden Längsenden im Vergleich zur Stoß-an-Stoß-Anordnung zwar eine vergleichsweise stabilere Verbindung hergestellt werden kann. Diese trägt aber im Vergleich zur Stoß-an-Stoß-Anordnung im Verbindungsbereich der beiden Längsenden etwa doppelt so dick auf.

Weiterhin ist nach einer bevorzugten Ausführungsform der Schnürsenkelfixiervorrichtung vorgesehen, dass das Kunststoffband im Bereich des ersten Längsendes mit dem Bereich des zweiten Längsendes verklebt und/oder vernäht ist.

Als Klebstoff kommt insbesondere ein Textilklebstoff in Betracht. Insbesondere kann der Klebstoff auf einem bzw. als doppelseitiges Klebeband bereitgestellt werden. Zum Vernähen des Bereichs des ersten Längsendes mit dem Bereich des zweiten Längsendes kommt insbesondere eine einfache Naht in Betracht. Es kann bevorzugt sein, dass zum Vernähen des Bereichs des ersten Längsendes mit dem Bereich des zweiten Längsendes ein Zickzack-Stich, ein Raupenstich, ein elastischer Jerseystich, ein geschlossener Overlockstich oder ein Pulloverstich in Betracht kommen.

Dieser Klebstoff bzw. diese Art Naht haben den Vorteil, dass diese eine hohe Festigkeit und ebenso eine ausreichende Flexibilität ermöglicht, die eine langfristige Verwendung der Schnürsenkelfixiervorrichtung mit dem erforderlichen Tragekomfort gewährleisten.

Vorzugsweise ist nach einer Ausführungsform der Schnürsenkelfixiervorrichtung die Verbindungsschnittstellen-Verstärkungseinheit aus denselben Kunststoffen hergestellt wie das Kunststoffband oder weist die Kunststoffe des Kunststoffbands auf. Es kann bevorzugt sein, dass die Verbindungsschnittstellen-Verstärkungseinheit den ersten und/oder den zweiten Kunststoff aufweist oder daraus besteht. Insbesondere kann die Verbindungsschnittstellen-Verstärkungseinheit dieselben Anteile des ersten und zweiten Kunststoffs aufweisen wie das Kunststoffband.

Alternativ kann es bevorzugt sein, dass die Verbindungsschnittstellen-Verstärkungseinheit aus einem Material oder Materialmix besteht, welches von dem Kunststoffband verschieden ist.

Vorzugsweise weist die Verbindungsschnittstellen-Verstärkungseinheit eine Reißdehnung auf, die kleiner ist als die erste Reißdehnung und/oder die kleiner ist als die zweite Reißdehnung. Ergänzend oder alternativ kann es bevorzugt sein, dass die Verbindungsschnittstellen-Verstärkungseinheit eine Reißdehnung aufweist, die der Reißdehnung des Kunststoffbandes oder des ersten Kunststoffes oder des zweiten Kunststoffes entspricht.

Vorzugsweise weist die Verbindungsschnittstellen-Verstärkungseinheit eine Reißfestigkeit auf, die größer ist als die erste Reißfestigkeit und/oder die größer ist als die zweite Reißfestigkeit. Ergänzend oder alternativ kann es bevorzugt sein, dass die Verbindungsschnittstellen-Verstärkungseinheit eine Reißfestigkeit aufweist, die der Reißfestigkeit des Kunststoffbandes oder des ersten Kunststoffes oder des zweiten Kunststoffes entspricht.

Insbesondere ist gemäß einer bevorzugten Fortbildung der Schnürsenkelfixiervorrichtung vorgesehen, dass das Kunststoffband zwischen dem ersten Längsende und dem zweiten Längsende eine Haupterstreckungsrichtung aufweist und die Verbindungsschnittstellen-Verstärkungseinheit um das Kunststoffband orthogonal zur Haupterstreckungsrichtung des Kunststoffbands umwickelt ist.

Gemäß einer weiteren Ausführungsform der Schnürsenkelfixiervorrichtung ist die Verbindungsschnittstellen-Verstärkungseinheit mit dem Kunststoffband im Bereich des ersten Längsendes und/oder im Bereich des zweiten Längsendes verklebt und/oder vernäht.

Als Klebstoff kommt insbesondere ein Textilklebstoff in Betracht. Insbesondere kann der Klebstoff auf einem bzw. als doppelseitiges Klebeband bereitgestellt werden. Zum Vernähen der Verbindungsschnittstellen-Verstärkungseinheit mit dem Kunststoffband im Bereich des ersten Längsendes und dem Bereich des zweiten Längsendes kommt insbesondere eine einfache Naht in Betracht. Es kann bevorzugt sein, dass zum Vernähen des Bereichs des ersten Längsendes mit dem Bereich des zweiten Längsendes ein Zickzack-Stich, ein Raupenstich, ein elastischer Jerseystich, ein geschlossener Overlockstich oder ein Pulloverstich in Betracht kommen.

Vorzugsweise wird die Verbindungsschnittstellen-Verstärkungseinheit mit dem Kunststoffband mit einer solchen Naht vernäht, die von der Naht verschieden ist, die zum Vernähen des Bereichs des ersten Längsendes mit dem Bereich des zweiten Längsendes verwendet wird. Alternativ kann es bevorzugt sein, dass die Verbindungsschnittstellen-Verstärkungseinheit mit dem Kunststoffband mit einer solchen Naht vernäht wird, die der Naht entspricht, die zum Vernähen des Bereichs des ersten Längsendes mit dem Bereich des zweiten Längsendes verwendet wird.

Vorzugsweise wird die Verbindungsschnittstellen-Verstärkungseinheit mit dem Kunststoffband mit demselben Textilkleber verklebt, der zum Verkleben das Kunststoffband im Bereich des ersten Längsendes mit dem Bereich des zweiten Längsendes verwendet wird.

Dieser Klebstoff bzw. diese Art Naht haben den Vorteil, dass diese eine hohe Festigkeit und ebenso eine ausreichende Flexibilität ermöglicht, die eine langfristige Verwendung der Schnürsenkelfixiervorrichtung mit dem erforderlichen Tragekomfort gewährleisten.

Nach einer ferner bevorzugten Fortbildung der Schnürsenkelfixiervorrichtung ist die Verbindungsschnittstellen-Verstärkungseinheit mit dem Kunststoffband mit einem Kevlar- oder Dyneemafaden vernäht. Es kann bevorzugt sein, dass die Verbindungsschnittstellen-Verstärkungseinheit mit dem Kunststoffband mit einem Nylonfaden vernäht ist.

Gemäß einem weiteren Aspekt der Erfindung wird die eingangs skizzierte Aufgabe durch ein Schuhset nach Anspruch 11 gelöst. Das Schuhset umfasst ein Paar Schnürschuhe und ein Paar der Schnürsenkelfixiervorrichtung gemäß dem ersten Aspekt bzw. möglicher Ausführungsformen der Schnürsenkelfixiervorrichtung.

Gemäß einer bevorzugten Fortbildung des Schuhsets ist vorgesehen, dass die Schnürschuhe Schuhe mit Stollen und/oder Spikes sind.

Gemäß einem dritten Aspekt der Erfindung wird die eingangs skizzierte Aufgabe durch ein Verfahren gemäß Anspruch 13 gelöst. Das Verfahren betrifft ein Verfahren zur Herstellung einer Schnürsenkelfixiervorrichtung zur Fixierung eines Schnürsenkels eines geschnürten Schuhs. Das Verfahren umfasst die folgenden Schritte:
Ziehen und Verbinden von Fäden eines ersten Kunststoffs und eines zweiten Kunststoffs. Weben und flechten der Fäden zu einem Endlos-Gewebeband. Ablängen des Endlos-Gewebebandes auf eine Länge eines gewebten Kunststoffbandes, welches sich zwischen einem ersten Längsende und einem zweiten Längsende erstreckt. Verbinden des Kunststoffbandes in einem Bereich des ersten Längsendes mit einem Bereich des zweiten Längsendes, so dass das Kunststoffband ringförmig ausgebildet ist. Befestigen einer Verbindungsschnittstellen-Verstärkungseinheit zumindest teilweise an dem Bereich des ersten Längsendes und/oder des zweiten Längsendes zur Verstärkung der Verbindung des Kunststoffbandes in den Bereichen des ersten und zweiten Längsendes.

Nach einer bevorzugten Fortbildung des Verfahrens umfassen die Schritte des Verbindens und/oder des Befestigens ein Kleben und/oder Vernähen.

Gemäß einem vierten Aspekt der Erfindung wird die eingangs skizzierte Aufgabe durch eine Verwendung der Schnürsenkelfixiervorrichtung nach Anspruch 15 gelöst. Diese sieht eine Verwendung der Schnürsenkelfixiervorrichtung zum Fixieren eines Schnürsenkels eines geschnürten Schuhs vor, wobei der Schuh insbesondere ein Sportschuh ist, vorzugsweise ein Sportschuh mit Stollen und/oder ein Sportschuh für die Halle, wobei der Sportschuh insbesondere ein Schuh mit einer ebenen Sohle ist, wobei bei einer ebenen Sohle der Schuh vorzugsweise auch im Bereich eines Mittelfußes oder eines Mittelgewölbes eines in den Schuh eingesetzten Fußes die Sohle mindestens abschnittsweise auf dem Boden aufliegen kann oder aufliegt.

Das erfindungsgemäße Verfahren und ihre möglichen Fortbildungen weisen Merkmale bzw. Verfahrensschritte auf, die sie insbesondere zur Herstellung der zuvor beschriebenen Vorrichtungen und ihrer jeweiligen Fortbildungen geeignet machen.

Zu den Vorteilen, Ausführungsvarianten und Ausführungsdetails dieser weiteren Verfahrensaspekte der Erfindung und ihrer möglichen Fortbildungen wird auf die vorangegangene Beschreibung zu den entsprechenden Vorrichtungsmerkmalen verwiesen.

Bevorzugte Ausführungsformen der Erfindung werden beispielhaft anhand der beiliegenden Figuren beschrieben. Es zeigen:
- Figur 1: eine schematische Seitenansicht einer bevorzugten Ausführungsform eines Teils eines Schuhsets gemäß einer bevorzugten Ausführungsform;
- Figuren 2a,b,c: eine schematische Draufsicht sowie Seitenansichten auf ein gewebtes Kunststoffband gemäß einer bevorzugten Ausführungsform;
- Figuren 3a,b: eine schematische Seiten- und Draufsicht des in den Figuren 2a,b gezeigten Kunststoffbandes in einer ringförmigen Anordnung;
- Figuren 4a,b: eine schematische Seiten- und Draufsicht auf einer Schnürsenkelfixiervorrichtung gemäß einer bevorzugten Ausführungsform; und
- Figur 5: ein schematisches Blockdiagramm eines Verfahrens zur Herstellung einer Schnürsenkelfixiervorrichtung.

Figur 1 ist eine schematische Seitenansicht einer bevorzugten Ausführungsform eines Teils eines Schuhsets gemäß einer bevorzugten Ausführungsform. Das Schuhset umfasst ein Paar geschnürte Schuhe 3, in diesem Ausführungsbeispiel mit Stollen, von denen einer abgebildet ist. Bei den geschnürten Schuhen 3 sind die Schnürsenkel 2 geschnürt bzw. geknotet. Um die Schnürung bzw. den Knoten des Schnürsenkels 2 des geschnürten Schuhs 3 zu fixieren ist über den geschnürten Schuh eine Schnürsenkelfixiervorrichtung 1 gezogen. Hierbei ist die Schnürsenkelfixiervorrichtung 1 für die Verwendung in solcher Weise über den geschnürten Schuh 3 gezogen, dass diese im Bereich des Mittelfußes des Anwenders die Schuhsohle des geschnürten Schuhs 3 umschließt.

Die in Figur 1 gezeigte Schnürsenkelfixiervorrichtung 1 dient zur Fixierung des Schnürsenkels 2 des geschnürten Schuhs 3. Hierzu weist die Schnürsenkelfixiervorrichtung 1 ein gewebtes Kunststoffband 10 auf. Figuren 2a und 2c sind jeweils eine schematische Seitenansicht des gewebten Kunststoffbands 10 gemäß einer bevorzugten Ausführungsform. Figur 2b ist eine Draufsicht des gewebten Kunststoffbands 10. Es ist zu erkennen, dass das gewebte Kunststoffband eine Haupterstreckungsrichtung in Längsrichtung aufweist und sich in der Längsrichtung zwischen dem ersten und zweiten Längsende 11, 12 mit einer Kunststoffbandlänge L erstreckt. Das Kunststoffband 10 weist an dem jeweiligen Längsende 11, 12 eine Stirnseite 11 `, 12' auf. Die Stirnseiten haben eine Breite die der Kunststoffbandbreite B entspricht und eine Dicke, die der Kunststoffbanddicke D entspricht.

Ferner erstreckt sich das Kunststoffband 10 mit einer Kunststoffbanddicke D orthogonal zur Längsrichtung und Querrichtung des Kunststoffbandes 10 zwischen einer Innenfläche 14 und Außenfläche 15 des Kunststoffbandes 10. Vorzugsweise ist die Kunststoffbanddicke D kleiner als die Kunststoffbandbreite B und/oder Kunststoffbandlänge L.

Figuren 2a, 2b und 2c zeigen das Kunststoffband in seinem Ausgangszustand. In diesem Zustand wirkt keine Kraft von außen, welche das Kunststoffband 10 dehnt. Selbstverständlich variieren die Kunststoffbandlänge, Kunststoffbandbreite und die Kunststoffbanddicke je nach Dehnung des Kunststoffbandes. Bei einer Dehnung des Kunststoffbandes in Längsrichtung, wenn das Kunststoffband zur Fixierung der Schnürsenkel über einen Schuh gezogen worden ist, wird die Erstreckung des Kunststoffbandes im gedehnten Zustand größer als im Ausgangszustand. Bei einem derart gedehnten Kunststoffband sind die Kunststoffbandbreite und die Kunststoffbanddicke im gedehnten Zustand jeweils kleiner als im Ausgangszustand.

Das Kunststoffband 10 umfasst Kunststofffäden eines ersten Kunststoffes und Kunststofffäden eines zweiten Kunststoffes, der von dem ersten Kunststoff verschieden ist. Hierbei weist der erste Kunststoff eine erste Reißdehnung auf und der zweite Kunststoff weist eine zweite Reißdehnung auf, wobei die erste Reißdehnung kleiner ist als die zweite Reißdehnung. Vorzugsweise ist die erste Reißdehnung mindestens um den Faktor 10 kleiner als die zweite Reißdehnung und maximal um den Faktor 50 kleiner als die zweite Reißdehnung.

Ferner weist der erste Kunststoff eine erste Reißfestigkeit auf und der zweite Kunststoff weist eine zweite Reißfestigkeit auf, wobei die erste Reißfestigkeit größer ist als die zweite Reißfestigkeit. Vorzugsweise ist die zweite Reißfestigkeit um den Faktor 10 kleiner als die erste Reißfestigkeit und die zweite Reißfestigkeit ist maximal um den Faktor 50 kleiner als die erste Reißfestigkeit.

In dem vorliegenden Ausführungsbeispiel ist der erste Kunststoff Polyethylenterephthalat und der zweite Kunststoff ist ein thermoplastisches Elastomer oder Elasthan.

Um eine zusätzliche Festigkeit zu erzielen ist es bevorzugt, dass das Kunststoffband 10 mit mindestens einem Faden 13 verstärkt ist, der aus einem Material besteht oder dieses umfasst, welches eine höhere Reißfestigkeit als der erste und zweite Kunststoff aufweist Ferner ist es vorgesehen, dass das Material, aus dem der mindestens eine Faden 13 besteht, eine Reißdehnung aufweist, die geringer ist als die Reißdehnung des ersten und zweiten Kunststoffes. Vorzugsweise ist der mindestens eine Faden 13 mittig zwischen den beiden Umfangsseiten des Kunststoffbandes 10 angeordnet. Der mindestens eine Faden 13 erstreckt sich in Längsrichtung zwischen dem ersten und zweiten Längsende 11, 12. Hierbei ist der mindestens eine Faden 13 in einem Zick-Zack-Muster auf das Kunststoffband aufgebracht. Der mindestens eine Faden 13 besteht aus Kevlar oder Dyneema.

Zur Verwendung der Schnürsenkelfixiervorrichtung 1 ist das Kunststoffband 10 in einem Bereich des ersten Längsendes 11 mit einem Bereich des zweiten Längsendes 12 verbunden, so dass das Kunststoffband 10 ringförmig ausgebildet ist. Diese ringförmige Anordnung ist schematisch den Figuren 3a und 3b in der Seiten- und Draufsicht des in den Figuren 2a,b gezeigten Kunststoffbandes zu entnehmen. Den Figuren 3a und 3b ist zu entnehmen, dass das Kunststoffband 10 im Bereich des ersten Längsendes 11 mit dem Bereich des zweiten Längsendes 12 in solcher Weise verbunden ist, dass das erste Längsende 11 und das zweite Längsende 12 Stoß an Stoß anliegen. Das Kunststoffband 10 ist im Bereich des ersten Längsendes 11 mit dem Bereich des zweiten Längsendes 12 verklebt und vernäht (Klebstoff und Naht sind nicht dargestellt).

Zur Verstärkung der Verbindung des Kunststoffbandes 10 in den Bereichen des ersten und zweiten Längsendes 11, 12 ist eine Verbindungsschnittstellen-Verstärkungseinheit 20 vorgesehen, welche an dem Bereich des ersten und zweiten Längsendes 11, 12 befestigt ist. Dies ist der schematischen Seiten- und Draufsicht in den Figuren 4a und 4b zu entnehmen. Zur Verbindung des Kunststoffbandes 10 an seinen Längsenden 11, 12 ist die Verbindungsschnittstellen-Verstärkungseinheit 20 als Textilband ausgebildet, welche das Kunststoffband 10 an der Verbindungsschnittstelle, also an der Stelle, an der die Längsenden Stoß an Stoß liegen, umwickelt. Es ist vorgesehen, dass das Textilband mit einem Textilkleber mit dem Kunststoffband verbunden ist und zusätzlich vernäht ist, beispielsweise mit einem Nylonfaden. Es kann aber auch ein Kevlar- oder Dyneemafaden in Betracht kommen, um die Verbindungsschnittstellen-Verstärkungseinheit 20 mit dem Kunststoffband zu verbinden.

Figur 5 zeigt ein schematisches Blockdiagramm eines Verfahrens 1000 zur Herstellung einer Schnürsenkelfixiervorrichtung 1. Das Verfahren umfasst zunächst ein Ziehen und Verbinden 1100 von Fäden eines ersten Kunststoffs und eines zweiten Kunststoffs. Anschließend werden die Fäden zu einem Endlos-Gewebeband gewebt und geflochten 1200. Das Endlos-Gewebeband wird dann auf eine Länge eines gewebten Kunststoffbandes 10 abgelängt 1300, so dass sich das Kunststoffband 10 zwischen einem ersten Längsende 11 und einem zweiten Längsende 12 erstreckt. Anschließend folgt ein Verbinden 1400 des Kunststoffbandes 10 in einem Bereich des ersten Längsendes 11 mit einem Bereich des zweiten Längsendes 12, so dass das Kunststoffband 10 ringförmig ausgebildet ist. Abschließend wird eine Verbindungsschnittstellen-Verstärkungseinheit 20 an dem Bereich des ersten Längsendes 11 und des zweiten Längsendes 12 zur Verstärkung der Verbindung des Kunststoffbandes 10 in den Bereichen des ersten und zweiten Längsendes 11, 12 befestigt 1500. Die Schritte des Verbindens 1400 und des Befestigens 1500 umfassen vorliegend ein Kleben und Vernähen. Ferner ist vorgesehen, mindestens einen Faden 13 auf das Kunststoffband aufzubringen. Eine gemäß diesem Verfahren hergestellte Schnürsenkelfixiervorrichtung 1 zeigen Figuren 4a und 4b.

### BEZUGSZEICHENLISTE

- 1: Schnürsenkelfixiervorrichtung
- 2: Schnürsenkel
- 3: geschnürter Schuh
- 10: gewebtes Kunststoffband
- 11: erstes Längsende
- 11': erste Stirnseite
- 12: zweites Längsende
- 12': zweite Stirnseite
- 13: mindestens ein Faden
- 14: Innenfläche
- 15: Außenfläche
- 20: Verbindungsschnittstellen-Verstärkungseinheit

## Patentansprüche

1. Schnürsenkelfixiervorrichtung (1) zur Fixierung eines Schnürsenkels (2) eines geschnürten Schuhs (3), aufweisend
- ein gewebtes Kunststoffband (10), welches sich zwischen einem ersten Längsende (11) und einem zweiten Längsende (12) erstreckt, wobei das Kunststoffband (10) in einem Bereich des ersten Längsendes mit einem Bereich des zweiten Längsendes verbunden ist, so dass das Kunststoffband (10) ringförmig ausgebildet ist, und
- eine Verbindungsschnittstellen-Verstärkungseinheit (20) zur Verstärkung der Verbindung des Kunststoffbandes (10) in den Bereichen des ersten und zweiten Längsendes zumindest teilweise an dem Bereich des ersten und/oder zweiten Längsendes befestigt ist,
**dadurch gekennzeichnet, dass**
- das Kunststoffband (10) Kunststofffäden eines ersten Kunststoffes und Kunststofffäden eines zweiten Kunststoffes, der von dem ersten Kunststoff verschieden ist, umfasst, wobei
- der erste Kunststoff eine erste Reißdehnung aufweist und der zweite Kunststoff eine zweite Reißdehnung aufweist, wobei die erste Reißdehnung kleiner ist als die zweite Reißdehnung, und
- der erste Kunststoff eine erste Reißfestigkeit aufweist und der zweite Kunststoff eine zweite Reißfestigkeit aufweist, wobei die erste Reißfestigkeit größer ist als die zweite Reißfestigkeit.

2. Schnürsenkelfixiervorrichtung (1) nach dem vorhergehenden Anspruch 1, wobei
- die erste Reißdehnung mindestens um den Faktor 10 kleiner ist als die zweite Reißdehnung und/oder die erste Reißdehnung maximal um den Faktor 50 kleiner ist als die zweite Reißdehnung; und/oder
- die zweite Reißfestigkeit um den Faktor 10 kleiner ist als die erste Reißfestigkeit und/oder die zweite Reißfestigkeit maximal um den Faktor 50 kleiner ist als die erste Reißfestigkeit.

3. Schnürsenkelfixiervorrichtung (1) nach einem der vorhergehenden Ansprüche 1 oder 2, wobei der Anteil der Kunststofffäden des ersten Kunststoffes am Kunststoffband (10) kleiner ist als der Anteil der Kunststofffäden des zweiten Kunststoffes am Kunststoffband (10).

4. Schnürsenkelfixiervorrichtung (1) nach einem der vorhergehenden Ansprüche 1 bis 3, wobei
- der erste Kunststoff Polyethylenterephthalat ist und/oder der zweite Kunststoff ein thermoplastisches Elastomer oder Elasthan ist, und/oder
- Molekülketten des ersten Kunststoffes nicht vernetzt sind und Molekülketten des zweiten Kunststoffes vernetzt sind.

5. Schnürsenkelfixiervorrichtung (1) nach einem der vorhergehenden Ansprüche 1 bis 4, wobei in das gewebte Kunststoffband (10) mindestens ein Faden (13) eingebracht ist und/oder auf das gewebte Kunststoffband (10) mindestens ein Faden (13) aufgebracht ist, der eine Reißfestigkeit aufweist, die größer ist als eine Reißfestigkeit des ersten Kunststoffes und/oder größer ist als eine Reißfestigkeit des zweiten Kunststoffes.

6. Schnürsenkelfixiervorrichtung (1) nach dem vorhergehenden Anspruch 5, wobei sich der mindestens eine Faden (13) zwischen dem ersten Längsende (11) und dem zweiten Längsende (12) des gewebten Kunststoffbandes (10) erstreckt, wobei der mindestens eine Faden vorzugsweise
- in einem Zick-Zack-Muster in das gewebte Kunststoffband (10) eingebracht ist, und/oder
- in einem Zick-Zack-Muster auf das gewebte Kunststoffband (10) aufgebracht ist.

7. Schnürsenkelfixiervorrichtung (1) nach einem der vorhergehenden Ansprüche 5 oder 6, wobei der mindestens eine Faden ein Kevlar- oder Dyneema-Faden ist.

8. Schnürsenkelfixiervorrichtung (1) nach einem der vorhergehenden Ansprüche 1 bis 7, wobei das Kunststoffband (10) im Bereich des ersten Längsendes mit dem Bereich des zweiten Längsendes in solcher Weise verbunden ist, dass
- das erste Längsende und das zweite Längsende Stoß an Stoß anliegen oder
- der Bereich des ersten Längsendes mit dem Bereich des zweiten Längsendes überlappt.

9. Schnürsenkelfixiervorrichtung (1) nach einem der vorhergehenden Ansprüche 1 bis 8, wobei
- das Kunststoffband (10) im Bereich des ersten Längsendes mit dem Bereich des zweiten Längsendes verklebt und/oder vernäht ist, und/oder
- die Verbindungsschnittstellen-Verstärkungseinheit (20) aus denselben Kunststoffen hergestellt ist wie das Kunststoffband oder die Kunststoffe des Kunststoffbands aufweist, und/oder
- das Kunststoffband zwischen dem ersten Längsende und dem zweiten Längsende eine Haupterstreckungsrichtung aufweist und die Verbindungsschnittstellen-Verstärkungseinheit (20) um das Kunststoffband orthogonal zur Haupterstreckungsrichtung des Kunststoffbands umwickelt ist.

10. Schnürsenkelfixiervorrichtung (1) nach einem der vorhergehenden Ansprüche 1 bis 9, wobei die Verbindungsschnittstellen-Verstärkungseinheit (20) mit dem Kunststoffband im Bereich des ersten Längsendes und/oder im Bereich des zweiten Längsendes verklebt ist und/oder vernäht ist,
wobei die Verbindungsschnittstellen-Verstärkungseinheit (20) mit dem Kunststoffband vorzugsweise mit einem Kevlar- oder Dyneemafaden vernäht ist.

11. Schuhset, umfassend ein Paar Schnürschuhe und ein Paar der Schnürsenkelfixiervorrichtung (1) nach einem der vorhergehenden Ansprüche 1 bis 10.

12. Schuhset nach dem vorhergehenden Anspruch 11, wobei die Schnürschuhe Schuhe mit Stollen und/oder Spikes sind.

13. Verfahren (1000) zur Herstellung einer Schnürsenkelfixiervorrichtung (1) zur Fixierung eines Schnürsenkels (2) eines geschnürten Schuhs (3), umfassend die Schritte:
- Ziehen und Verbinden (1100) von Fäden eines ersten Kunststoffs und eines zweiten Kunststoffs,
- Weben und flechten (1200) der Fäden zu einem Endlos-Gewebeband,
- Ablängen (1300) des Endlos-Gewebebandes auf eine Länge eines gewebten Kunststoffbandes (10), welches sich zwischen einem ersten Längsende und einem zweiten Längsende erstreckt,
- Verbinden (1400) des Kunststoffbandes (10) in einem Bereich des ersten Längsendes mit einem Bereich des zweiten Längsendes, so dass das Kunststoffband (10) ringförmig ausgebildet ist, und
- Befestigen (1500) einer Verbindungsschnittstellen-Verstärkungseinheit (20) zumindest teilweise an dem Bereich des ersten Längsendes und/oder des zweiten Längsendes zur Verstärkung der Verbindung des Kunststoffbandes (10) in den Bereichen des ersten und zweiten Längsendes.

14. Verfahren nach dem vorhergehenden Anspruch 13, wobei die Schritte des Verbindens (1400) und/oder des Befestigens (1500) ein Kleben und/oder Vernähen umfassen.

15. Verwendung der Schnürsenkelfixiervorrichtung (1) nach einem der vorhergehenden Ansprüche 1 bis 10 zum Fixieren eines Schnürsenkels (2) eines geschnürten Schuhs (3), wobei
- der Schuh insbesondere ein Sportschuh ist, vorzugsweise ein Sportschuh mit Stollen und/oder ein Sportschuh für die Halle, wobei
- der Sportschuh insbesondere ein Schuh mit einer ebenen Sohle ist, wobei bei einer ebenen Sohle der Schuh vorzugsweise auch im Bereich eines Mittelfußes oder eines Mittelgewölbes eines in den Schuh eingesetzten Fußes die Sohle mindestens abschnittsweise auf dem Boden aufliegen kann oder aufliegt.
